# EUROPÄISCHE PATENTSCHRIFT

(11) **EP 0 569 365 B1**
(45) Veröffentlichungstag und Bekanntmachung des Hinweises auf die Patenterteilung: **15.02.1995**
(21) Anmeldenummer: 92900807.6
(22) Anmeldetag: 19.12.1991
(51) Int. Cl.: C11D 3/08

(54) **PHOSPHATFREIES REINIGUNGSMITTEL**
PHOSPHATE-FREE CLEANING AGENT
PRODUIT DE NETTOYAGE SANS PHOSPHATES

(30) Priorität: 30.01.1991 DE 4102743
(43) Veröffentlichungstag der Anmeldung: 18.11.1993
(73) Patentinhaber: Henkel Kommanditgesellschaft auf Aktien, 40191 Düsseldorf (DE)
(72) Erfinder: SCHIRMER, Wilfried, D-56564 Neuwied (DE); HACHGENEI, Johannes, D-4000 Düsseldorf 13 (DE); JUST, Günther, D-4010 Hilden (DE); WICHELHAUS, Winfried, D-4020 Mettmann (DE)
(86) Internationale Anmeldenummer: EP9102452
(87) Internationale Veröffentlichungsnummer: WO9213935

(56) Entgegenhaltungen:
- EP-A- 0 267 371
- EP-A- 0 293 640
- EP-A- 0 320 770
- WO-A-91/08171
- DE-A- 2 435 479
- DE-A- 3 413 571
- US-A- 2 881 049

## Beschreibung

Die Erfindung betrifft ein phosphatfreies Reinigungsmittel, insbesondere zum maschinellen Reinigen von Geschirr, auf Basis von kristallinen schichtförmigen Na-Disilikaten, Alkalicarbonaten, Oxidationsmitteln und gegebenenfalls Alkalisilikaten, Tensiden, Enzymen und polymeren Verbindungen.

Zum maschinellen Reinigen von Geschirr werden bekanntlich Reinigungsmittelgemische verwendet, die im wesentlichen aus anorganischen Salzen, wie Alkaliphosphaten, Alkalisilikaten und Alkalicarbonaten sowie aus Aktivchlorträgern bestehen und die zur Verbesserung der Benetzungswirkung gegebenenfalls noch geringe Zusätze an nichtionischen Tensiden enthalten. Diese Gemische besitzen ein gutes Reinigungsvermögen gegenüber allen Anschmutzungen bei im allgemeinen üblichen Arbeitstemperaturen von 50 bis 65 °C. Zur Verhinderung von dünnen Belägen, die sich im Laufe der Zeit auf den Geschirroberflächen absetzen können, und die im wesentlichen aus Stärke und eventuell Eiweißspuren bestehen und das Aussehen des gespülten Geschirrs unter Umständen erheblich beeinträchtigen können, wurden auch enzymhaltige Geschirrspülmittel angewendet, wie sie beispielsweise in der DT 1 767 567 beschrieben sind.

Wegen der bekannten Umwelteinflüsse der Phosphate (Gewässereutrophierung) gibt es nach wie vor Bemühungen, Rezepturen zu entwickeln, die nur noch geringe und vorzugsweise keinerlei Phosphatanteile enthalten. So ist es unter anderem bekannt, Phosphate durch diverse organische Komplexbildner zu ersetzen, die auch als Gerüstsubstanzen dienen und zu denen beispielsweise Ethylendiamintetraessigsäure und dergleichen gehören. Aber auch einige dieser Verbindungen lösen immer wieder Umweltdiskussionen aus, da sie nicht biologisch abbaubar sind und in den Kläranlagen nicht eliminiert werden.

Stark alkalische Reinigungsmittel ohne Phosphatanteil, allein auf Basis von Ätzalkalien, weisen zwar eine verhältnismäßig starke Reinigungskraft gegenüber allen Arten von Anschmutzungen auf, man muß aber eine erhöhte Korrosionswirkung gegenüber Glas und Aufglasurdekors in Kauf nehmen.

Aus der DE 24 35 479 A1 sind bereits phosphatfreie Geschirreinigungsmittel mit reduzierter Korrosionswirkung bekannt, die im wesentlichen aus wasserlöslichen Alkalisilikaten und wasserlöslichen organischen Komplexbildnern, wie den wasserlöslichen Alkalisalzen der Polyacrylsäure, die ein mittleres Molekulargewicht von etwa 1000 bis 20000 aufweist, bestehen. Aus der EP 267 371 B1 sind ähnliche Reinigungsmittel bekannt, die als Alkalisilikat ein nach der DE 34 13 571 A1 auch zum Wasserenthärten geeignetes kristallines, schichtförmiges Natriumdisilikat der allgemeinen Formel Na M SiₓO_{2x+1·y}H₂O, in der M Natrium oder Wasserstoff, x eine Zahl von 1,9 bis 4 und y eine Zahl von 0 bis 20 bedeuten, sowie als ergänzende Gerüstsubstanz eine polymere und/oder copolymere Carbonsäure oder ein Salz dieser polymeren Carbonsäure sowie Aktivchlorträger enthalten. Die dort eingesetzten, wasserfreien, kristallinen schichtförmigen Natriumdisilikate sind auf thermischem Wege hergestellt worden, wie in der EP 293 640 A2 beschrieben. Dabei wird überwiegend die delta-Modifikation des Silikats (δ-Na₂Si₂O₅) erhalten.

Kristalline Disilikate der Zusammensetzung Na₂Si₂O₅ sind darüber hinaus schon seit langer Zeit literaturbekannt (vgl. J.G. Vail, Soluble Silicates, Vol. 1, ACS Monograph Series (1952), Seite 142). Die verschiedenen Modifikationen können durch geeignete Temperaturwahl über Sinterreaktionen erhalten werden (vgl. A. Willgallis und K. J. Range in Glastechnische Berichte 37 (1964), Seiten 194 bis 200). Die verschiedenen Modifikationen unterscheiden sich in der Wellung der Silikatschichten (vgl. F. Liebau, Acta Cryst., B24 (1968), Seiten 690 bis 699; W. Hoffmann und H.-J. Scheel, Zeitschrift f. Krist., 129 (1969), Seiten 396 bis 404).

Bekanntlich beeinflussen zwei Faktoren die Leistung von maschinellen Geschirrspülmitteln besonders. Dies ist zum einen die Alkalität der Reinigungsflotte, die hoch genug sein muß, um zum Quellen der Speisereste zu führen und dadurch die Entfernung der Schmutzreste durch die Wassermechanik der Geschirrspülmaschine zu unterstützen, und zum anderen die Löslichkeit der Alkalisilikate in der Flotte, da sie die Feststoffteilchen dispergieren helfen und dadurch zum Schmutztragevermögen der Flotte beitragen.

Gemäß der nicht vorveröffentlichten Patentanmeldung DE 39 39 919 kann auf einen anderen Reaktionsweg, nämlich auf hydrothermalem Wege, aus Quarzsand und Natronlauge und/oder wässrigen Lösungen von Natriumsilikaten, das β-Na₂Si₂O₅ erhalten werden. Es stellte sich überraschenderweise heraus, daß dieses hydrothermal hergestellte β-Disilikat, im folgenden als β-h-Disilikat bezeichnet, zu besseren Reinigungsleistungen führt als die δ-Modifikation.

Außerdem wurde noch überraschend gefunden, daß hydrothermal hergestellte β-Disilikate gegenüber den durch Sinterreaktionen hergestellten δ-Disilikaten eine deutlich höhere Lösegeschwindigkeit aufweisen. Es zeigte sich, daß sich bei den β-Modifikationen im Vergleich zur δ-Modifikation höhere Anteile an SiO₂ als an Na₂O auflösen. Da sich wiederum die β-h-Modifikation besonders schnell löst, wurde gerade hier ein besonders hoher Anteil an gelöstem Silikat beobachtet.

Gegenstand der vorliegenden Erfindung ist daher ein phosphatfreies Reinigungsmittel, insbesondere für das maschinelle Geschirrspülen, auf Basis von kristallinen, schichtförmigen Na-Disilikaten, Alkalicarbonaten, Oxidationsmitteln und ggf. Alkalisilikaten, Tensiden, Enzymen und polymeren Verbindungen, das dadurch gekennzeichnet ist, daß es als kristallines schichtförmiges Na-Disilikat hydrothermal hergestelltes Na-Disilikat der Formel β-h-Na₂Si₂O₅ enthalten. Eventuelle Zusätze geringer oder geringster Mengen an Alkaliphosphaten führen nicht aus dem Schutzbereich der Erfindung heraus.

Als Alkalicarbonate können vorzugsweise wasserfreie, aber auch kristallwasserhaltige Verbindungen eingesetzt werden. Bevorzugt sind Natriumcarbonat und Natriumhydrogencarbonat, deren Mengen 3 bis 30, vorzugsweise 6 bis 15 Gew.-% betragen, bezogen auf das fertige Mittel.

Besonders schwer entfernbare Verunreinigungen wie eingebrannte Speisereste, Lippenstift- und Teeflecken können die zweckmäßige Mitverwendung von Oxidationsmitteln wie aktivsauerstoff- bzw. aktivchlorspaltenden Verbindungen oder Enzymen in den Reinigergemischen erforderlich machen.

Als Oxidationsmittel werden vorzugsweise Aktivsauerstoff abspaltende Verbindungen eingesetzt. Als solche können die bekannten Alkaliperborate, -persulfate und -percarbonat dienen, die durch Aktivatoren wie beispielsweise Tetraacethylendiamin, Tetraacetylglykoluril, Pentaacetylglukose oder Diacetyldioxohexahydrotriazin aktiviert werden können, aber auch Verbindungen wie Magnesiummonoperphtalat, wobei auf Aktivatorzusatz verzichtet werden kann. Ihre Mengen können 5 bis 10, vorzugsweise 6 bis 9 Gew.-%, bezogen auf das fertige Mittel, betragen.

Als aktivchlorabspaltende Verbindungen kommen beispielsweise die Trichlorisocyanursäure oder deren Alaklisalze, z. B. Kaliumdichlorisocyanurat, Natriumdichlorisocyanuratdihydrat in Betracht. Weiterhin können auch Alkalihypochlorite, wie Lithium- oder Natriumhypochlorit, sowie Hypochlorite enthaltende Komplexsalze, z. B. sogenannte chlorierte Phosphate, verwendet werden.

Geeignete Enzyme werden aus tierischen und pflanzlichen Materalien, insbesondere aus Verdauungsfermenten, Hefen und Bakterienstämmen gewonnen. Sie stellen meist ein kompliziert zusammengesetztes Gemisch verschiedener enzymatischer Wirkstoffe dar. Von besonderem Interesse sind Stärke, Eiweiß oder Fette spaltende Enzyme, wie Amylasen, Proteasen und Lipasen. Die Enzyme werden nach den verschiedensten Verfahren aus Bakterienstämmen, Pilzen, Hefen oder tierischen Organen hergestellt. Meist handelt es sich dabei um Enzymgemische, die eine kombinierte Wirkung, insbesondere gegenüber Stärke und Eiweiß besitzen. Die aus Bacillus subtilis gewonnenen Enzympräparate sind gegenüber Alkalien relativ beständig und werden bei Temperaturen zwischen 45 und 70°C noch nicht nennenswert inaktiviert, so daß sie sich besonders für die Verwendung in Maschinengeschirrspülmitteln eignen.

Die Enzyme werden von den Herstellern, gegebenenfalls unter Zusatz von Verschnittmitteln wie Natriumsulfat, Natriumchlorid, Alkaliphosphaten oder Alkalipolyphosphaten, auf einen bestimmten Aktivitätsgrad eingestellt. Üblich sind die Angaben in LVE/g (Löhlein-Volhard-Einheiten pro Gramm), IU (Internationale Einheiten) und DE/g (Delfter Einheiten pro Gramm) für proteolytische Enzyme. Wegen der einfachen Analysemethode wird vielfach die Aktivität in LVE/g angegeben. In den erfindungsgemäßen Geschirrspülmitteln soll die proteolytische Enzymaktivität 100 bis 5 000, vorzugsweise 200 bis 2 000 LVE/g betragen. Die amylolytische Aktivität wird im allgemeinen in SKB/g (Sandstedt-Kneen-Blish-Einheiten pro Gramm) angegeben. Sie soll im Reinigergemisch etwa 5 bis 1 000, vorzugsweise 15 bis 250 SKB/g betragen. Die Menge der in den Geschirreinigungsmitteln zu verwendenden Enzyme richtet sich nach diesen Werten.

Bei den einsetzbaren Tensiden ist deren Schaumverhalten ausschlaggebend. Wegen der Maschinenmechanik werden schaumarme Verbindungen bevorzugt. Dies sind vor allem nichtionogene Tenside. Als nichtionische Tenside können alle für dieses Einsatzgebiet bekannten Verbindungen, insbesondere Addukte von 4 bis 10 Mol Ethylenoxid oder 2 bis 6 Mol Ethylenoxid und 2 bis 6 Mol Propylenoxid an C₁₀- bis C₂₀-, vorzugsweise C₁₂- bis C₁₈-Fettalkohole, die jeweils mit C₁- bis C₄-n-Alkylresten endgruppenverschlossen sein können, und Alkylglucoside mit 8 bis 18, vorzugsweise 8 bis 14 Kohlenstoffatomen im Alkylrest und 1 bis 4, vorzugsweise 1 bis 1,4 Glucosidresten im Molekül eingesetzt werden.

Die Gesamtmenge an Tensiden im Reinigungsmittel beträgt 0,5 bis 5, vorzugsweise 1 bis 2 Gew.-%.

Sofern die Reinigungsmittel bei der Anwendung zu stark schäumen, können ihnen noch 0,1 bis 6, vorzugsweise 0,5 bis 4 Gew.-% einer schaumdrückenden Verbindung, vorzugsweise aus der Gruppe der Paraffine, hydrophobierten Kieselsäure und Bisstearinsäureamide, zugesetzt werden. Bevorzugt werden auch noch Polymere, vor allem Polycarboxylate eingesetzt, die als Co-Builder wirken. In Betracht kommen Polyacrylsäuren und Copolymere aus Maleinsäureanhydrid und Acrylsäure sowie die Natriumsalze dieser Polymersäuren. Handelsübliche Produkte sind z. B. Sokalan CP 5 und PA 30 von BASF, Alcosperse 175 mal 177 von Alco, LMW 45 von NorsoHAAS.

Außer den genannten Bestandteilen können die beanspruchten Gemische weitere Komponenten, insbesondere anorganische Salze, die Natriumsulfat oder Natriumchlorid, als Verschnittmittel enthalten. Weitere mögliche Zusätze sind puffernd wirkende Substanzen, Farbstoffe, Parfüms, sowie gegebenenfalls enzymaktivierende Zusätze, wie Ammoniumchlorid oder dergleichen.

Soweit die beanspruchten Mittel pulverförmig sind, erfolgt deren Konfektionierung in bekannter Weise durch Mahlen und Vermischen der Bestandteile. Um eine innige Verbindung der Pulverbestandteile zu erzielen, kann es zweckmäßig sein, das Pulver während des Mischungsvorganges oder im Anschluß daran mit einer wäßrigen Lösung kristallisierender Salze, z. B. Natriumsulfat, oder eines der genannten nichtionogenen Tenside zu besprühen. Durch diese Behandlung wird gleichzeitig die Neigung des Pulvers zum Stäuben vermindert.

Die beanspruchten Reinigungsmittelkombinationen zeichnen sich durch ein hohes Reinigungsvermögen aus. Sie sind besonders geeignet, angebrannte eiweißhaltige Speisereste, Lippenstiftspuren und Teeflecken zu entfernen. Soweit die Gemische Enzyme enthalten, sind sie in der Lage, die Entstehung von Stärkebelägen auf den Geschirroberflächen zu verhindern bzw. bereits vorhandene Beläge wieder abzubauen. Besonders hervorzuheben ist die geringe Korrosionswirkung der beanspruchten Gemische, insbesondere bei Porzellanaufglasdekors. Schließlich wird durch den stark reduzierten und vorzugsweise fehlenden Phosphatgehalt der eventuellen Gefahr einer unerwünschten Gewässereutrophierung vorgebeugt.

Die beanspruchten Mittel können sowohl in Haushaltsgeschirrspülmaschinen wie in gewerblichen Spülmaschinen eingesetzt werden. Die Zugabe erfolgt von Hand oder mittels geeigneten Dosiervorrichtungen. Insbesondere eignen sich die flüssigen Konzentrate für die Verwendung in automatischen Flüssigdosiervorrichtungen, wie sie in vielen Fällen bereits gebräuchlich sind. Die Anwendungskonzentrationen in der Reinigungsflotte betragen etwa 0,5 - 10 g/l, vorzugsweise 2 - 5 g/l, soweit es sich um feste oder pulverförmige Gemische handelt.

Das Spülprogramm wird im allgemeinen durch einige auf den Reinigungsgang folgende Zwischenspülgänge mit klarem Wasser und einem Klarspülgang mit einem gebräuchlichen Klarspülmittel ergänzt und beendet. Nach dem Trocknen erhält man ein völlig sauberes und in hygienischer Hinsicht einwandfreies Geschirr.

### Versuchsteil

Es wurde mit folgenden Silikaten gearbeitet:
I: δ-Na₂Si₂O₅, das über eine Sinterreaktion gemäß EP-A2-293 640 hergestellt wurde;
II: β-t-Na₂Si₂O₅, das über eine Sinterreaktion nach Willgallis (60 Stunden, 600 °C, 20% Kristallkeime) hergestellt wurde;
III: β-h-Na₂Si₂O₅, das über eine hydrothermale Reaktion nach DE 39 39 919 hergestellt wurde.

Zur Bestimmung des Löseverhaltens der Disilikate wurden jeweils 250 mg (1,37 mmol) der Probensubstanz in 50 ml Wasser gelöst (Einsatzkonzentration 5 g/l) und 10 bzw. 30 Minuten lang bei Raumtemperatur gerührt. Nach dem Zentrifugieren wurden jeweils 40 ml der überstehenden Lösung auf Na₂O und SiO₂ titriert. Die Ergebnisse sind in der nachfolgenden Tabelle 1 wiedergegeben. Dabei ist zu beachten, daß ein Mol Disilikat ein Mol Na₂O und zwei Mol SiO₂ freisetzen kann. Die höhere Lösegeschwindigkeit des hydrothermal hergestellten β-h-Disilikats, verglichen mit den über Temperatursinterreaktionen erhaltenen Disilikaten, fällt deutlich ins Auge. Bei allen drei Silikattypen wurde die Alkalität schneller freigesetzt als das Silikat. Bei den β-Modifikationen zeigte sich zudem der im Vergleich zum gelösten Na₂O höhere Anteil an gelöstem SiO₂. Bei der besonders schnell löslichen β-h-Modifikation wurde ein besonders hoher Anteil an gelöstem Silikat beobachtet.

**Tabelle 1**

| Lösen von Disilikaten in vollentsalztem Wasser | | | | | | |
|---|---|---|---|---|---|---|
| Disilikat | Zeit (Min.) | Temp. (°C) | Na₂O | | SiO₂ | |
| | | | (mg) | (%) | (mg) | (%) |
| δ | 10 | 25 | 52 | 61 | 45 | 28 |
| | 30 | 25 | 57 | 67 | 54 | 32 |
| β-h | 10 | 25 | 59 | 71 | 81 | 49 |
| | 30 | 25 | 69 | 81 | 107 | 65 |
| β-t | 10 | 25 | 42 | 50 | 61 | 37 |
| | 30 | 25 | 56 | 66 | 87 | 53 |

Gleiche Trends wie bei vollentsalztem Wasser wurden beim Lösen der Disilikate in hartem Wasser beobachtet. Die insgesamt gelöste Disilikatmenge war jedoch geringer, da wahrscheinlich durch die Bildung von Calcium-Silikaten auf den Oberflächen der Kristallite die Lösegeschwindigkeit herabgesetzt wird. Die in Wasser mit einer Calciumhärte von 30 °d durchgeführten Versuche führten zu den in der nachfolgenden Tabelle 2 wiedergegebenen Meßergebnissen.

**Tabelle 2**

| Lösen von Disilikaten in 30°d Ca²⁺-haltigem Wasser | | | | | | |
|---|---|---|---|---|---|---|
| Disilikat | Zeit (Min.) | Temp. (°C) | Na₂O | | SiO₂ | |
| | | | (mg) | (%) | (mg) | (%) |
| δ | 10 | 25 | 38 | 45 | 14 | 8 |
| | 30 | 25 | 39 | 46 | 14 | 8 |
| β-h | 10 | 25 | 39 | 46 | 34 | 20 |
| | 30 | 25 | 46 | 55 | 52 | 32 |
| β-t | 10 | 25 | 21 | 24 | 16 | 9 |
| | 30 | 25 | 23 | 26 | 17 | 10 |

Da während des Spülvorgangs Alkalität verbraucht wird, beispielsweise durch die Verseifung von Fetten, war es von Interesse, welche Alkalireserve die Reinigungskomponenten nach einem Alkaliverbrauch noch besitzen. Zu diesem Zweck wurden jeweils 1%ige Suspensionen des β-h- und des δ-Disilikats mit 0,1 M HCl-Lösung titriert. Die Salzsäurezugabe erfolgte langsam, und nach jedem Zugabeschritt wurde abgewartet, bis sich ein konstanter pH-Wert eingestellt hatte. Die Ergebnisse sind in der nachfolgenden Tabelle 3 wiedergegeben.

**Tabelle 3**

| Titration von Disilikaten (100mg Substanz, 0,1 M HCl-Lösung) | | |
|---|---|---|
| Säuremenge (ml) | pH-Wert | |
| | β-h-Disilikat | δ-Disilikat |
| 0 | 12,40 | 12,50 |
| 10 | 12,19 | 12,35 |
| 20 | 11,88 | 12,19 |
| 30 | 11,13 | 11,92 |
| 40 | 10,88 | 11,23 |
| 50 | 10,68 | 10,54 |
| 60 | 10,43 | 10,14 |
| 70 | 10,23 | 9,81 |
| 80 | 9,98 | 9,44 |
| 90 | 9,69 | 9,16 |
| 100 | 8,91 | 8,31 |
| 110 | 3,36 | 2,96 |
| 115 | 2,61 | 2,51 |

Beide Disilikate besitzen praktisch denselben Anfangs-pH-Wert und sind nach Zugabe der äquivalenten Menge Salzsäure neutralisiert. Vergleicht man jedoch die Titrationskurven für β-h- und δ-Na₂Si₂O₅ (vgl. Abb. 1), so kann man feststellen, daß sich der jeweilige Kurvenverlauf im alkalischen Bereich deutlich unterscheidet. Bis etwa zur halben Äquivalenzmenge an Säuren ist die δ-Modifikation die stärker alkalische Verbindung, wobei der Unterschied im pH-Wert gegenüber der β-h-Kurve bis zu einer ganzen pH-Stufe beträgt. Danach schneiden sich die beiden Kurven, und die β-Verbindung ist die stärker alkalische. Hier betragen die Unterschiede mehr als eine halbe pH-Stufe.

Da die β-Modifikation nach einem Alkaliverbrauch (beim Spülen durch Speisereste bedingt, hier durch Säurezugabe simuliert) stärker alkalisch ist, weist diese Modifikation eine überraschend höhere Alkalireserve auf, was sich in einem besseren Reinigungsergebnis niederschlagen sollte. Dies war auch tatsächlich der Fall, wie die Beispiele weiter unten zeigen.

### Beispiele

### Beispiel 1:

Die Bestandteile der nachfolgend angegebenen Rezeptoren (Mengen in Gew.-%) wurden im Pflugscharmischer unter Aufdüsung von Wasser und nachfolgender Trocknung in Granulate überführt. Die Granulate wurden mit dem Oxidationsmittel aufgemischt.

Die Reinigungsleistungen wurden in einer Bosch-Geschirrspülmaschine SMS 6021 ermittelt, wobei als Standard (Probe C) ein handelsüblicher phosphathaltiger Reiniger verwendet wurde. Die Spülbedingungen waren wie folgt: Hartwasser: 16°d, Düsseldorfer Stadtwasser und eine Reinigerdosierung von 30 g auf 5 l Flottenvolumen. Die Anschmutzungen wurden nach bekannten Standardbedingungen (s. Th. Altenschöpfer in "Seifen, Fette, Anstrichmittel", 73 (1971), Seiten 459 bis 466) hergestellt, und die visuelle aus jeweils 4 Beurteilungen ermittelte Abmusterung erfolgte nach einer Skala von 0 bis 10 Punkten, wobei 10 das beste Reinigungsergebnis bedeutet.

| Reinigerzusammensetzungen | | | |
|---|---|---|---|
| Reiniger | A | B | C |
| Pentanatriumtriphosphat | - | - | 35 |
| δ-Disilikat | 40 | - | - |
| β-h-Disilikat | - | 40 | - |
| Soda calc. | 6 | 6 | 6 |
| Sokalan CP5 ^{R} | 3,5 | 3,5 | - |
| Dehypon LS 45 ^{R} | 1 | 1 | 1 |
| Na-Metasilikat, wasserfrei | 42 | 42 | 42 |
| Natrium-Perboratmonohydrat | 7 | 7 | 7 |
| Wasser | Rest | Rest | Rest |
| Dehypon LS 54 ^{R} | = Anlagerungsprodukt von 5 Mol Ethylenoxid und 4 Mol Propylenoxid an 1 Mol C_{12/14}-Fettalkohol | | |
| Sokalan ^{R} CP 5 | = Maleinsäureanhydrid-Acrylsäurecopolymerisat, Na-Salz | | |

| Reinigungsleistung | | | | | | |
|---|---|---|---|---|---|---|
| Reiniger | A | B | C | A | B | C |
| Temperatur (°C) | 50 | 50 | 50 | 65 | 65 | 65 |
| Milch | 8,5 | 9,0 | 8,7 | 9,5 | 8,7 | 9,7 |
| Hackfleisch | 7,2 | 8,8 | 9,2 | 8,8 | 9,5 | 10,0 |
| Stärke | 3,3 | 3,5 | 3,7 | 5,3 | 6,0 | 7,0 |
| Haferflocken | 5,5 | 5,3 | 4,8 | 6,7 | 7,2 | 7,7 |

Die β-Disilikate werden vorzugsweise in Mengen von 20 bis 70, insbesondere von 30 bis 60 Gew.-% eingesetzt.

### Beispiel 2:

Ein bedeutender Vorteil der erfindungsgemäß eingesetzten β-h-Disilikate ist, daß sich Reiniger mit hohem Schüttgewicht herstellen lassen, das für die maschinell programmierte Anwendung von Bedeutung ist. Handelsübliche gekörnte Reiniger weisen Litergewichte zwischen ca. 900 und 1000 g/l auf. Bei einer Dosierempfehlung und einem Dosierkästchenvolumen von 40 ml (marktüblich) ergeben sich Reinigermengen von 36 bis 40 g pro Reinigungsgang. Bei Verwendung von Reiniger A kommt es, bedingt durch dessen niedriges Litergewicht, zu einer Unterdosierung von ca. 20 Massen-%, welche bei Einsatz der erfindungsgemäßen Reiniger gemäß B nicht zu befürchten sind. Als Folge einer zu knappen Dosierung können in der Maschine und auf dem Geschirr Ablagerungen auftreten bzw. ein schlechteres Reinigungsergebnis erhalten werden.

Folgende Schüttgewichte (g/l) wurden mit den im Beispiel 1 beschriebenen Reinigern A und B erreicht:

| Reiniger A | Reiniger B |
|---|---|
| 740 | 950 |

## Patentansprüche

1. Phosphatfreies Geschirrspülmittel auf Basis von kristallinen, schichtförmigen Na-Disilikaten, Alkalicarbonaten, Oxidationsmitteln und ggf. Alkalisilikaten, Tensiden, Enzymen und polymeren Verbindungen, dadurch gekennzeichnet, daß es als kristallines schichtförmiges Na-Disilikat hydrothermal hergestelltes Na-Disilikat der Formel β-h-Na₂Si₂O₅ enthält.

## Claims

1. A phosphate-free dishwashing detergent based on crystalline, layer-form Na disilicates, alkali metal carbonates, oxidizing agents and optionally alkali metal silicates, surfactants, enzymes and polymeric compounds, characterized in that it contains hydrothermally produced Na disilicate corresponding to the formula β-h-Na₂Si₂O₅ as the crystalline layer-form Na disilicate.

## Revendications

1. Produit de nettoyage sans phosphates à base de disilicates de sodium cristallins stratifiés, de carbonates alcalins, d'oxydants et éventuellement de silicates alcalins, de tensio-actifs, d'enzymes et de composés polymères, caractérisé en ce qu'il contient comme disilicate de sodium cristallin stratifié un disilicate de sodium préparé hydrothermalement de formule β-h-Na₂Si₂O₅.
